# EUROPÄISCHE PATENTSCHRIFT

(11) **EP 0 236 899 B1**
(45) Veröffentlichungstag und Bekanntmachung des Hinweises auf die Patenterteilung: **28.11.1990**
(21) Anmeldenummer: 87102915.3
(22) Anmeldetag: 02.03.1987
(51) Int. Cl.: F42C 17/00

(54) **Geschossspitze mit einem Zeitzünder**
Projectile head provided with a timing fuse
Tête d'obus avec mise à feu temporisée

(30) Priorität: 06.03.1986 DE 3607372
(43) Veröffentlichungstag der Anmeldung: 16.09.1987
(73) Patentinhaber: Honeywell Regelsysteme GmbH, D-63067 Offenbach (DE)
(72) Erfinder: Hau, Heinz, D-6455 Erlensee (DE)
(74) Vertreter: Herzbach, Dieter, Dipl.-Ing.

(56) Entgegenhaltungen:
- WO-A-84/04157
- US-A- 3 812 489
- US-A- 3 955 069
- US-A- 4 147 109
- US-A- 4 394 653

## Beschreibung

Die vorliegende Erfindung bezieht sich auf einen in einer Geschoßspitze angeordneten Zeitzünder nach dem Gattungsbegriff des Patentanspruches 1.

Ein derartiger Zeitzünder ist aus der US-A 4147 109 bekannt. Dort ist ein in einer Geschoßspitze angeordneter Zeitzünder mit Mitteln zur Programmierung versehen und ein Sichtfenster in der Geschoßspitze dient der teilweisen Sichtbarmachung des programmierten Wertes. Zur Programmierung der Einer-, Zehner- und Hunderter-Sekunden dient ein Programmerband, das abgetastet wird und der Einstellung eines Binärzählers dient. Das Programmierband trägt auf einer Seite einen abtastbaren Code und auf der anderen Seite einen nicht verschlüsselten Zahlenwert, der in einem Fenster ablesbar ist. Dieses Programmierband dient der Grobeinstellung (0 bis 200 Sek.) und ein zusätzlicher Einstellring wirkt über Kontakte auf einen weiteren einstellbaren Zähler ein, um die Zehntelsekunden einzustellen. Diese Einstellung muß getrennt am Einstellring abgelesen werden. Beide Einstellungen erfolgen rein mechanisch und daher ist eine Kontrolle darüber, ob die Zähler auf die durch die mechanische Programmiereinrichtung vorgegebenen Codes eingestellt sind nicht möglich. Insbesondere beim Abschuß des den Zeitzündertragenden Geschosses besteht daher die Gefahr einer Verstellung des eingestellten Wertes.

Es ist daher die Aufgabe der vorliegenden Erfindung, einen Zeitzünder der eingangs genannten Art mit einer Kontrollmöglichkeit der tatsächlich eingestellten bzw. einzustellenden Zeit zu versehen. Die Lösung dieser Aufgabe gelingt gemäß den kennzeichnenden Merkmalen des Patentanspruches 1. Weitere vorteilhafte Ausgestaltungen der Erfindung sind den Unteransprüchen entnehmbar.

Bei der vorliegenden Erfindung wird mit Vorteil von einer Leucht-dioden-(LED)-Ziffernanzeige Gebrauch gemacht, die auch bei tiefen Temperaturen funktionsfähig bleibt und bei Nacht keine Beluchtung erfordert. Da eine LED-Ziffernanzeige einen verhältnismäßig hohen Energieverbrauch aufweist, werden gemäß weiterer Ausgestaltung des Zeitzünders die Segmente der Ziffernanzeige der Reihe nach, d.h. intermitterend angesteuert. Die Ansteuerfrequenz kann so gewählt werden, daß die Anzeige nicht flackert.

Anhand von in den Figuren der beiliegenden Zeichnung dargestellten Ausführungsbeispielen sei im folgenden die Erfindung näher erläutert. Es zeigen:
Figur 1 eine einen Zeitzünder aufweisende Geschoßspitze in perspektivischer Ansicht:
Figur 2 einen Axialschnitt durch die Geschoßspitze gemäß Figur 1;
Figur 3 ein Blockschaltbild des Zeitzünders; und
Figur 4 ein detalliertes Schaltbild der Zünder-Zentralelektronik.

Gemäß Figur 1 ist eine Geschoßspitze 10 mit einem Sichtfenster 12 versehen, in welchem eine Ziffernanzeige 14 innerhalb' der Geschoßspitze sichtbar ist. Die Ziffernanzeige 14 wird mit einem Einstellring 16 betätigt, der mit einem nicht dargestellten Kontakt zusammenarbeitet. Die eingestellte Zeit wird in Sekunden angezeigt, so daß die erste Ziffer die Hunderter-Sekunden und die Ziffer nach dem Dezimalpunkt die Zentel-Sekunden anzeigt.

Gemäß Figur 2 besteht die Geschoßspitze 10 im hinteren Teil aus einem metallischen Gehäuse 18 und im vorderen Teil aus einem Kunststoffgehäuse 20. Das vordere Teil 20 weist eine zentrale Ausnehmung 24 auf, die eine Lithium-Primärbatterie 28 aufnimmt. Beim Verschrauben des Kunststoffteiles 20 mit dem Gehäuseteil 18 wird der Kontakt zwischen der Primärbatterie 28 und einer in dem metallischen Gehäuse 18 angeordneten Elektronik 30 hergestellt. Die Elektronik 30 steuert die Ziffernanzeige 14 an, deren Ziffern durch das Fenster 12 nach außen sichtbar sind. Die Betätigung der Ziffernanzeige 14 erfolgt durch Verdrehen des Einstellringes 16 bis zu einem Anschlag, wodurch ein mit der Elektronik 30 zusammenwirkender Kontakt betätigt wird. Eine Empfangsspule 32 ist in dem Kunststoffteil 20 konzentrisch zur Geschoßachse angeordnet und ebenfalls in nicht näher dargestellter Weise mit der Zentralelektronik 30 verbunden. Über diese Empfangsspule 32 kann der Zeitzünder elektrisch-induktiv programmiert werden. Im hinteren Teil der Geschoßspitze 10 ist eine mechanische Einrichtung 34 angeordnet, die in an sich bekannter Weise eine Sicherungseinrichtung umfaßt sowie einen ein Zündmittel und die für den Zündmittel-Kurzschluß und der Abschußsensierung benötigten Schalter beinhaltenden Interfaceblock.

Figur 3 zeigt im wesentlichen die Elemente von Figur 2 in einem Blockschaltbild. Zentraler Bestandteil des Zeitzünders ist die einen Mikrocomputer aufweisende Zentralelektronik 30, die von der Primärbatterie 28 gespeist wird, Zugleich speist die Primärbatterie 28 einen Zündkreis 36 bei dessen Ansteuerung durch die Zentralelektronik 30. Der Zündkreis 36 kann erste nach Abschuß des Geschosses über die Sicherungseinrichtung 34 auf ein Zündmittel einwirken. Eine Zünder-Laufzeit kann in der Zenralelektronik 30 elektrisch-induktiv über die Empfangsspule 32 oder von Hand über entsprechende Betätigung des Einstellringes 16 eingestellt und durch die Ziffernanzeige 14 kontrolliert werden.

Figur 4 zeigt in näheren Einzelheiten die Zentralelektronik 30. Die dargestellte Schaltungsanordnung sei im folgenden in ihrem prinzipiellen Aufbau und ihrer Funktion näher beschrieben:

Zunächst sie die elektronische Tempierung betrachtet. Hierbei wird von einem nicht dargestellten Programmiergerät ein Wechselfeld mit einer Frequenz von 100 kHz angelegt, das durch einen Schwingkreis, bestehend aus der Spule L2 und dem Kondensator C11, empfangen wird und nach Gleichrichtung durch die Dioden V11 und V7 einen Kondensator C6 auflädt, wodurch ein V-MOS-Transistor V12 und hierdurch ein weiterer Transistor V4 durchgesteuert wird. Durch die Aufsteuerung des Transistors V4 gelangt die durch die Primärzelle G1-28 vorgegebene Batteriespannung an den Anschluß 44 des Mikrocomputers D2. Hierauf schwingt ein Oszillator an, der aus einem Quarz G2, einem Widerstand R16 und Kondensatoren C7, C8 besteht. Nach Ablauf einer Initialisierungszeit von 500 ms kann am Anschluß 30 des Mikrocomputers D2 über eine die Bauelemente V16, R17 und C9 aufweisende Programmierlogik das der Laufzeit entsprechende und durch die Programmiersequenz vorgegebene Bitmuster seriell eingelesen werden.

Nach der eigentlichen Programmierung wird von dem Programmiergerät weiterhin eine Frequenz von 100 kHz empfangen. Entsprechend der Programminformation, die an dem Anschluß 30 des Mikrocomputers D2 eingelaufen ist, wird über den Ausgang 28 des Mikrocomputers D2 der VMOS-Transistor V18 zyklisch angesteuert. Der hierdurch bewirkte Kurzschluß am Schwingkreis L2/C11 wird über die Phasenverschiebung in der Senderspule des Programmiergerätes als eine vom Mikrocomputer D2 ausgegebene Information sensiert und mit der Einstellung am Programmiergerät verglichen (Talkback), woraufhin das Ergebnis der Programmierung als positiv oder negativ angezeigt wird. Danach wird das von dem Programmiergerät ausgegebene magnetische Wechselfeld abgeschaltet.

Der VMOS-Transistor V13, der vom Ausgang 27 des Mikrocomputers D2 angesteuert wird, gewährleistet die Spannungsversorgung des Mikrocomputers D2 solange, bis die vorgegebene Informationsspeicherzeit abgelaufen ist.

Die Einstellung der Laufzeit von Hand erfolgt über den Einstellring 16, der in Figur 4 durch den Schaltkontakt S1 repräsentiert wird. Über den Stellring S1 und die Diode V8 wird der VMOS-Transistor V12 und somit der Transistor V4 durchgesteuert und der Mikrocomputer D2 am Anschluß 44 mit Energie aus der Primärbatterie G1―28 versorgt. Nachdem über den Eingang 31 des Mikrocomputers D2 eine Handprogrammierung sensiert worden ist, wird über den Ausgang 27 des Mikrocomputers D2 der VMOS-Transistor V13 angesteuert und somit über V4 die Einschaltzeit der Versorgungsspannung über den Mikrocomputer D2 bestimmt.

Durch Betätigung des Stellringes S1 in einer bestimmten Sequenz ("EIN"-"AUS") kann die Laufzeitinformation eingegeben werden. Wird die vorgenannte Sequenz nicht eingehalten, d.h. werden beispielsweise nur drei Ziffern eingestellt, so setzt sich der Programm der Zünder automatisch auf die Laufzeit 000.0, und es erfolgt bei einem eventuellen Abschuß keine Funktion.

Mit den aufbereiteten Flugdaten können die Anzeigesegmente einer Leuchtdioden-Anzeige angesteuert werden. Die Realisierung dieser Anzeige geschieht in der Weise, daß über die Ausgänge 6-12 und 19 des Mikrocomputers D2 die Transistoren V24-V31 für die sieben Segmente sowie den Dezimalpunkt nacheinander angesteuert werden. Über die Ausgänge 13-16 des Mikrocomputers D2 werden die Transistoren V19-V22 für die jeweilige Dezimalstelle ausgewählt. Die Transistoren V19-V22 schalten jeweils die Leuchtdiodensegmente LED1-LED7 für eine Dezimalstelle sowie ein Leuchtdiodensegment LED8 für den Dezimalpunkt an die Betriebsspannung unter der Voraussetzung, daß der in Reihe zu den Leuchtdiodensegmenten geschaltete Transistor V24-V31 ebenfalls von dem Mikrocomputer D2 angesteuert ist. Die Ansteuerung dieser Transistoren V24-V31 geschieht der Reihe nach, um Energie einzusparen.

Nach erfolgreicher Handprogrammierung wird wie nach der induktiven Programmierung für eine bestimmte Zeit die Fluginformation gespeichert. Dies geschieht über den Ausgang 27 des Mikrocomputers D2 sowie über die Elemente R14, V13, R3, R4, C4 und V4. Nach Ende der Speicherzeitwird der Ausgang 27 des Mikrocomputers D2 auf Null gesetzt und hierdurch die gesamte Energieversorgung über den Transistor V4 abgeschaltet. Eine Überprogrammierung von Hand oder auch induktiv ist jederseit möglich.

Wenn innerhalb der festgelegten Speicherzeit der Fluginformation der Zünder abgeschossen wird, so wird über die mechanische Sicherungseinrichtung der Schalter S2 geschlossen, was am Eingang 29 des Mikrocomputers D2 sensiert wird. Eine Aufschlagfunktion ist im Ausführungsbeispiel nicht vorgesehen, jedoch an sich möglich.

Nach dem Abschuß wird die gespeicherte Flugzeit in bekannter Weise zurückgezählt. Außerdem wird am Eingang 33 des Mikrocomputers D2 ein Sicherheitsoszillator D1 zyklisch abgefragt und mit dem Hauptoscillator G2, R16, C7, C8 verglichen, um eine vorzeitige Zündung durch einen eventuell defekten Schwingquarz G2 zu verhindern. Vor Erreichen des Zündzeitpunktes wird zur Erzeugung der Zündenergie über den Ausgang 26 des Mikrocomputers D2 der VMOS-Transistor V14 und hierüber der Transistor V1 eingeschalter, worauf die Batteriespannung auf den Zündkreis durchgeschaltet wird.

Über die Sperrschwingerschaltung, bestehend aus der Spule L1, dem VMOS-Transistor V14 und der Diode V2, wird durch zyklisches Ansteuern des Transitors V14 über den Ausgang 25 des Mikrocomputers D2 der Zündkondensator C3 aufgeladen. Eine Spannungsbegrenzung des Kondensators C3 wird durch die Zenerdiode V5 sichergestellt, die dem Kondensator parallelgeschaltet ist. Bei Erreichen des Zündzeitpunktes wird der Kondensator über den Ausgang 24 des Mikrocomputers D2 und die Komponenten V6, R10, C5 und den Thyristor V4 auf den Detonator entladen und somit die Zündung eingeleitet.

Die Handeinstellung der Laufzeit, die als Notfunktion vorgesehen ist, erfolgt in der nachstehend aufgeführten Weise. Hierbei ist zu bemerken, daß der von dem Einstellring betätigte Kontakt nicht geschlossen ist ("AUS"), wenn der Einstellring von der Spitze aus betrachtet im Uhrzeigersinn am Anschlag steht. Andererseits ist der Kontakt durch den Einstellring betätigt ("EIN"), wenn der Einstellring entgegen dem Uhrzeigersinn bis zum Anschlag gedreht worden ist.

Ablauf der Einstellung:
A-Einstellring betätigen "EIN" ^{*}Eingestellte Zeit wird angezeigt (000.0, wenn keine Zeit eingestellt)
B-Einstellring nicht betätigen "AUS" ^{*}Nach 5 Sekunden wird Anzeige gelöscht
C-"EIN" innerhalb von 5 Sekunden ^{*}Programmierung wird gestartet 0.1 er Sekunden laufen hoch
D-"AUS" ^{*}0.1 er Sekunden werden gestoppt und angezeigt -Die Einstellung der 1er, 10er, 100er Sekunden läuft ab, wie unter Punkt C und D beschrieben
E-Nach erfolgter Programmierung wird die Zeitinformation für eine bestimmte Zeit gespeichert. Danach die Stromversorgung abgeschaltet
F-"EIN" wie bei Punkt A/"AUS" wie bei Punkt B ^{*}Zeit wird angezeigt (beträgt die angezeigte Zeit 000.0, so wird die Stromversorgung abgeschaltet).

## Patentansprüche

1. In einer Geschoßspitze (10) angeordneter Zeitzünder mit einer Einrichtung zur Programmierung des Zeitzünders, einem Sichtfenster (12) in der Geschoßspitze zur Sichtbarmachung der programmierten Zündverzögerungszeit und einem Einstellring (16) zur Beeinflussung der programmierten Zündverzögerungszeit, gekennzeichnet durch eine Leuchtdioden-Ziffernanzeige (14) unterhalb des Sichtfensters (12), die durch ein Einstellring (16, S1) über einen Mikrocomputer (D2) aktivierbar bzw. deren angezeigte Zündverzögerungszeit veränderbar ist, um die eingespeicherte Zündverzögerungszeit anzuzeigen bzw. eine Handeinstellung der Zündverzögerungszeit zu überwachen, wobei der Einstellring (16) der Betätigung eines Schaltkontaktes (S1) dient, welcher Schaltkontakt (S1) bei seiner erstmaligen Betätigung uber eine Schaltungsanordnung (V8, V12, V4) den Mikrocomputer (D2) an eine Speisespannungsquelle (G1) anlegt, um über dessen Ausgänge (6-12,19) eine einprogrammierte Zeit auf der Leuchtdioden-Ziffernanzeige anzuzeigen bzw. bei einer nochmaligen Betätigung des Schaltkontaktes (S1) in einer vorgegebenen Sequenz eine über die Leuchtdioden-Ziffernanzeige (14) kontrollierbare Laufzeiteinstellung vorzunehmen.

2. Zeitzünder nach Anspruch 1, dadurch gekennzeichnet, daß die Anzeigesegmente (LED-1-LED8) der Leuchtdioden-Ziffernanzeige (14) bzw. eines Leichtdioden-Dezimalpunktes intermittierend angesteuert werden.

3. Zeitzünder nach Anspruch 2, gekennzeichnet durch eine Ansteuerung von Transistoren (V24-V31) der Reihe nach über Ausgänge des Mikrocomputers (D2), wobei die Transistoren in Reihe zu den Anzeigesegmenten (LED1-LED7) einer Dezimalstelle bzw. des Anzeigesegmentes (LED8) für den Dezimalpunkt geschaltet sind.

4. Zeitzünder nach Anspruch 3, dadurch gekennzeichnet, daß pro Dezimalstelle ein von einem Ausgang (31-16) des Mikrocomputers (D2) ansteuerbarer Transistor (V18-V22) angeordnet ist, der jeweils die Anzeigesegmente (LED-1-LED8) einer Dezimalstelle an die Versorgungsspannung anlegt, wenn der dem einzelnen Anzeigesegment zugeordnete Transistor (V24-V31) ebenfalls durchgeschaltet ist.

## Revendications

1. Mise à feu temporisée, disposée dans une tête d'obus (10), comportant un dispositif de programmation de la mise a feu temporisée, une fenêtre d'observation (12) dans la pointe d'obus poure rendre visible le temps programmé de délai de mise à feu et un anneau de réglage (16) pour influencer le temps programmé de délai de mise à feu, caractérisée par un affichage numérique à diode électroluminescente (14) au-dessous de la fenêtre d'observation (12), qui peut être activé par l'anneau de réglage 16, S1) à l'aide d'un microcalculateur (D2), ou dont le temps affiché de délai de mise à feu peut être modifié pour indiquer le temps mémorisé de délai de mise à feu ou pour surveiller un réglage manuel du temps de délai de mise à feu, l'anneau de réglage (16) servant à l'actionnement d'un contact de commutation (S1), ce contact de commutation (S1), lors de son premier actionnement, raccordant le microcalculateur (D2) à une source de tension (G1) par un dispositif de circuit (V8, V12, V4), pour afficher, sur l'affichage numérique à diode électroluminescente, un temps programmé au préalable à l'aide des sorties (6-12, 19) de ce microcalculateur, ou pour effectuer, lors d'une répétition de l'actionnement répété du contact de commutation (S1 ) dans une séquence prédéterminée, un réglage de temps de fonctionnement peut être contrôlè à l'aide de l'affichage numérique à diode électroluminescente (14).

2. Mise à feu temporisée selon la revendication 1, caractérisée en ce que les segments d'affichage (LED1 à LEDB) de l'affichage numérique à diode électroluminescente (14) ou d'une virgule décimale à diode électroluminescete est commandé de façon intermittente.

3. Mise à feu temporisée selon la revendication 2, caractérisée par une excitation des transistors (V24 à V31), en séquence, à l'aide des sorties du microcalculateur (D2), les transistors étant commutés en séquence aux segments d'affichage (LED1 à LED7) d'une position décimale ou du segment d'affichage (LED8) de la virgule décimale.

4. Mise à feu temporisée selon la revendication 3, caractérisée en ce que, pour chaque position décimale, est disposé un transistor (V18-V22) qui peut être excité par une sortie (31-16) du microcalculateur (D2), ce transistor raccordant respectivement les segments d'affichage (LED1 à LED8) d'une position décimale à la tension d'alimentation lorsque le transistor (V24 à V31) associé aux segments d'affichage individuels est également raccordé.

## Claims

1. Time fuse arranged in the nose portion (10) of a projectile comprising means for programming the time fuse, a transparent window (12) within the nose portion for displaying the programmed running time and a setting ring (16) serving to change the programmed running time, characterized by a light emitting diode display (14) behind of said transparent window (12), which may be actuated by means of the setting ring (16, S1) via a microcomputer (D2) or may be changed with respect to the displayed running time, respectively in order to display the memorized running time orto monitor a manual setting of the running time, whereat the setting ring (16) serves to actuate a switch contact (S1) with said switch contact (S1) at its first actuation connecting a voltage supply source (G1) via a circuit device (V8, V12, V4) to said microcomputer (D2) in order to display via its outputs (6-12, 19) a programmed running time on said light emitting diode display or to effect at a further actuation of said switch contact (S1) in a predetermined sequence a running time setting to be monitored via said light emitting diode display (14).

2. Time fuse according to claim 1, characterized in that the display segments (LEDI-LEDB) of said light emitting diode display (14) or of a light emitting diode decimal point are intermittently controlled.

3. Time fuse according to claim 2, characterized by the control of transistors (V24-V31) in a sequence via the output of said microcomputer (D2) whereat the transistors are arranged in a series connection with respect to said display segments (LED1-LED7) of a decimal place or said display segment (LEDB) of said decimal point, respectively.

4. Time fuse according to claim 3, characterized in that for each decimal place a transistor is arranged which is controlled by an output (31-16) of said microcomputer (D2) with said transistor each feeding the supply voltage to the display segments (LED1-LED8) of a decimal place in the event, where the transistor (V24-V31) correlated to the individual display segment is also switched-on.
